# EUROPÄISCHE PATENTSCHRIFT

(11) **EP 0 163 592 B1**
(45) Veröffentlichungstag und Bekanntmachung des Hinweises auf die Patenterteilung: **25.03.1992**
(21) Anmeldenummer: 85730018.0
(22) Anmeldetag: 06.02.1985
(51) Int. Cl.: B41J 2/235, B41J 2/505

(54) **Matrixdruckkopf mit verstellbarer Drucknadelführung**
Matrix print head with adjustable print wire guide
Tête d'impression matricielle avec guidage réglable des aiguilles d'impression

(30) Priorität: 03.04.1984 DE 3412854
(43) Veröffentlichungstag der Anmeldung: 04.12.1985
(73) Patentinhaber: MANNESMANN Aktiengesellschaft, 40027 Düsseldorf (DE)
(72) Erfinder: Niebel, Harald, Dipl.-Ing., D-7913 Senden 2 (DE)
(74) Vertreter: Meissner, Peter E., Dipl.-Ing.

(56) Entgegenhaltungen:
- DE-A- 2 535 699
- DE-A- 3 041 877
- PATENTS ABSTRACTS OF JAPAN, Band 5, Nr. 101 (M-76)[773], 30. Juni 1981; & JP - A - 56 44 676 (CANON K.K.) 23-04-1981
- PATENTS ABSTRACTS OF JAPAN, Band 5, Nr. 76 (M-69)[748], 20. Mai 1981; & JP - A - 56 27 363 (CANON K.K.) 17-03-1981
- IBM TECHNICAL DISCLOSURE BULLETIN, Band 20, Nr. 12, Mai 1978, Seiten 5097,5098, Armonk, US; J.E. LISINSKI et al.: "Print head dipper"

## Beschreibung

Die Erfindung betrifft einen Matrixdruckkopf mit verstellbarer Drucknadelführung, wobei zwischen Druckwiderlager und Drucknadelantriebsbaugruppe die Drucknadelverstellbaugruppe mit dem im Druckkopfgehäuse befindlichen Drucknadelverstellantrieb und das an dem federnden Verstellorgan befestigte Führungsmundstück angeordnet sind, wobei ferner das Verstellorgan im Bereich der Drucknadeln etwa parallel zu den Drucknadeln angeordnet ist und eine Verbindung zwischen einem Magnetkern und dem Verstellorgan vorliegt.

Derartige Matrixdruckköpfe mit verstellbarer Drucknadelführung dienen dem Schreiben von Schnell- und/oder Schönschrift, wobei die Schnellschrift mit unveränderter Stellung der Drucknadelführung in aufeinanderfolgenden Zeilen von links nach rechts bzw. von rechts nach links geschrieben wird, während dem die Schönschrift bzw. eine relativ schnellgeschriebene Schönschrift durch zweimaliges Überschreiben ein und derselben Zeile in gleichsinnigen bzw. gegenläufigen Druckpässen und Verstellung der Drucknadelführung geschrieben wird. Hierbei besteht die Nadelspalte z.B. aus sieben bis neun Nadeln und kann somit einspaltig sein. Es ist selbstverständlich möglich, soweit der konstruktiv zur Verfügung stehende Raum im Matrixdruckkopf eine derartige Bauweise eröffnet, auch mehrere nebeneinanderliegende Nadelspalten mit jeweils sieben bis neun übereinanderangeordneten Drucknadeln vorzusehen.

Ein solcher Matrixdruckkopf mit verstellbarer Drucknadelführung is bekannt (DE-A-26 32 293) wobei der Druckkopf in zwei Spalten äquidistant angeordnete Druckdrähte aufweist und wobei die Druckdrahtspalten zueinander in vertikaler Richtung verschiebbar sind. Hierbei ist es bekannt, daß die Druckdrähte der Spalten jeweils auf einem Trägerelement angeordnet sind, von denen das eine fest auf dem Druckkopfschlitten und das andere blattfedergehalten am oberen Ende über eine elektromagnetisch oder manuell zu betätigende Nocke vertikal verschiebbar angeordnet ist.

Es ist ferner bekannt (DE-A-30 41 877), das Verstellorgan des eingangs bezeichneten Matrixdruckkopfes aus einem Hebel zu bilden, der aus federndem Werkstoff hergestellt und um eine Achse schwenkbar gelagert ist. Ein solches Verstellorgan bedarf, wie sich gezeigt hat, einer genauen Bestimmung der Endlagen und einer Bauweise, die zu einem im Bereich des Druckwiderlagers flachen Druckkopf führt, um eine bessere Einsichtnahme auf den Druckvorgang zu ermöglichen. Außerdem soll eine wirtschaftliche Herstellung der Einzelteile gewährleistet sein, wozu auch eine leichte Montage zählt. Im übrigen ist es aus dieser Lösung bekannt, den Elektromagneten mit seiner Kern-Achse quer zum Verstellorgan anzuordnen, wodurch die Polenden des Kerns verlängert und quer abgestützt werden müssen. Diese Bauweise erfordert auch einen Queraufbau des Drucknadelgehäuses.

Der eingangs bezeichnete Matrixdruckkopf mit verstellbarer Drucknadelführung ist aus "Patent Abstracts of Japan", Band 5, Nr. 76 vom 20.5.81, bekannt. Hierbei bildet das Verstellorgan quasi den Boden des Drucknadelgehäuses, und der Elektromagnet ist querverlaufend mit dem Spulenkern zum Verstellorgan senkrecht angeordnet. Eine solche Bauweise schützt den Elektromagneten nicht ausreichend. Außerdem ist das Verstellorgan selbst bei Transportmontage des Matrixdruckkopfes nicht ausreichend geschützt.

Bei einer ähnlichen Bauweise ("Patent Abstracts of Japan" Band 5, Nr. 101 vom 30.6.81) sitzt der Elektromagnet, dessen Magnetkern ebenfalls senkrecht zum Verstellorgan verläuft, sogar auf dem Druckkopfschlitten und bildet daher einen vom Matrixdruckkopf separaten Bauteil. Hier ist der Elektromagnet noch weniger geschützt und problematisch hinsichtlich der Einstellung des Arbeitsluftspaltes, die von der Unterseite des Schlittens her erfolgen muß.

Aus IBM Technical Disclosure Bulletin, Vol. 20, Nr. 12, Mai 1978, ist es bekannt, mit einer von unten in das Innere des Nadeldruckgehäuses eines Matrixdruckkopfes ragenden Elektromagnetspule den gesamten Kopf zu verstellen, so daß es hier an einem Verstellorgan für eine Drucknadelführung (Führungsmundstück) fehlt. Eine solche Lösung bedeutet, den gesamten Kopf um 0,2 mm hin- und herzuverstellen, was wegen der größeren Masse des gesamten Matrixdruckkopfes schon nachteilig ist.

Schließlich ist es bekannt (DE-A-25 35 699), ebenfalls den gesamten Kopf zu verschwenken, wobei der Elektromagnet am Druckkopfschlitten befestigt ist und an der Unterseite des Drucknadelgehäuses eine besondere Ankerplatte erfordert. Diese Lösung besitzt ebenfalls die bereits erwähnten Nachteile der größeren zu verschwenkenden Masse und ist daher nicht vorteilhaft.

Wie bereits ausgeführt, stellen ein besonderes Problem die Endlagen des Führungsmundstückes dar, die wegen der angestrebten Druckgenauigkeit für Schönschrift sehr exakt eingehalten werden müssen.

Der Erfindung liegt deshalb die Aufgabe zugrunde, bei einem gattungsgemäßen Matrixdruckkopf eine genaue Verstellung für das Führungsmundstück bei leicht zu beherrschenden Fertigungstoleranzen, bei flacher Bauweise im Bereich des Führungsmundstückes, bei einfacher Montage und bei ausreichender Justierbarkeit der für die Funktion wichtigen Teile zu schaffen.

Die gestellte Aufgabe wird dadurch gelöst, daß das Verstellorgan oberhalb der Drucknadeln angeordnet ist daß der Elektromagnet zum Verstellorgan etwa parallel liegt, daß mit dem Magnetkern eine Ankerbrücke verbunden ist, wobei die Ankerbrücke mit dem Verstollorgan den Arbeitsluftspalt bestimmt und daß das aus einem Hebel bestehende Verstellorgan zweiteilig ausgeführt ist und die beiden Hebelteile mittels einer Blattfeder gelenkig für eine Bewegung in vertikaler Ebene verbunden sind. Die Erfindung ermöglicht, eine genaue Verstellung für das Führungsmundstück zu schaffen, die Fertigungstoleranzen der Einzelteile leicht zu beherrschen und trotz des erforderlichen Elektromagneten im Bereich des Führungsmundstückes eine flache Bauweise zu erzielen und ermöglicht ferner eine einfache Montage, wobei eine sichere Einstellung der Endlagen des Verstellorgans ermöglicht wird. Die Erfindung verbessert die Federeigenschaft des bekannten Verstellorgans dahingehend, daß ein Hebelteil an und für sich starr ausgeführt werden kann, wobei die Federwirkung mittels der Blattfeder erzeugt wird. Mit dieser Lösung ist daher eine weitestgehend genaue Bewegung des Verstellorgans möglich, wobei die Schwenkbewegung des Verstellorgans mit einem relativ kleinen Radius ausgeführt wird. Eine solch genaue Verstellbewegung wirkt im Sinne einer weitestgehenden Vertikalverstellung in der Vertikalebene vor dem Druckwiderlager.

Ferner ist eine ausreichende Justierungsmöglichkeit der für die Funktion wichtigen Teile gegeben.

Eine praktische Ausführungsform für die Unterbringung der Einzelteile ist dahingehend vorteilhaft, daß der Elektromagnet und die Ankerbrücke über dem Verstellorgan angeordnet sind.

Die Justiermöglichkeit wird ferner dadurch unterstützt, daß die Ankerbrücke verstellbar am Magnetkern des Elektromagneten angeordnet ist. Diese Maßnahme gestattet, während oder nach der Montage und auch während des Betriebes Justierarbeiten am Matrixdruckkopf durchzuführen.

Hierbei ist besonders vorteilhaft, daß für die Verstellung der Ankerbrücke ein von außen am Druckkopfgehäuse betätigbares Einstellmittel vorgesehen ist. Diese Maßnahme fördert die Zugänglichkeit der Einstellmittel durch das Wartungspersonal.

Die Genauigkeit des erfindungsgemäßen Matrixdruckkopfes wird ferner dadurch gesteigert, daß für eine Endlage des Verstellorgans ein fester Anschlag vorgesehen ist und daß das Verstellorgan in Richtung des Anschlags unter der Kraft einer Feder steht.

Ein Ausführungsbeispiel der Erfindung ist in der Zeichnung dargestellt und wird im folgenden näher beschrieben.

Die einzige Figur der Zeichnung zeigt einen axialen Längsschnitt durch den Matrixdruckkopf.

Der Matrixdruckkopf mit verstellbarer Drucknadelführung liegt in Schreibstellung dem Druckwiderlager 1 bzw. dem Aufzeichnungsträger 1a bzw. dem Farbband 1b gegenüber, wobei das Druckwiderlager 1 hier als Schreibwalze ausgeführt ist. Die Drucknadelantriebsbaugruppe 2 mit allen zum Abschießen einzelner Drucknadeln 3 erforderlichen Teilen ist nicht in allen Einzelheiten beschrieben, weil in dem separaten Gehäuse 4a des Druckkopfgehäuses 4 für die Funktionen des Druckers übliche Bauteile, wie z.B. Elektromagnetspulen 5, Jochkörper 6, Klappanker 7, Anschlag 8, Drucknadelführung 3a, Rückholfeder 9 und hinteres Drucknadellager 10 enthalten sind, die mit der Erfindung nur mittelbar in Beziehung stehen und die ggf. auch in einer anderen Konfiguration gewählt werden können.

Die Drucknadelverstellbaugruppe 11 mit dem Verstellorgan 12, an den das Führungsmundstück 13 befestigt ist, befindet sich in einem separaten Gehäuse 4b des Druckkopfgehäuses 4, das mit dem Gehäuse 4a des Druckkopfgehäuses 4 unter Einfügung von Abstandsbeilagen 14 zu dem Matrixdruckkopf verbunden ist, der mittels der Fixierstifte 29 auf dem vor dem Aufzeichnungsträger 1a hin- und herbewegten Schlitten (nicht gezeichnet) des Matrixdruckers gelagert ist.

Das Verstellorgan 12 besteht aus einem federnden Hebel 15 mit mehreren gebogenen Hebelabschnitten. An dem Hebelabschnitt 15a ist das Führungsmundstück 13 mit einem Rubin für die Drucknadeln 3 befestigt. Ein Hebelabschnitt 15b verläuft nahezu parallel zu den Drucknadeln 3 und ein abgewinkelter Hebelabschnitt 15c ist mittels der Schraube 16 mit dem Gehäuse 4b verbunden, wobei die Schraube 16 den Hebelabschnitt 15c durchdringend gleichzeitig den Magnetkern 17a mit der Wicklung 17b des Elektromagneten 17 festhält. Gegenüberliegend zum Hebelabschnitt 15c ist an dem Magnetkern 17a die Ankerbrücke 18 gelagert, die mit dem Hebelabschnitt 15b den Arbeitsluftspalt 19 bildet.

Das Verstellorgan 12 kann grundsätzlich als Hebel 15 aus federnden Werkstoffen bestehen. Der Bewegungsweg des Führungsmundstückes 13 (entsprechend dem Arbeitsluftspalt 19) liegt für die Umstellung von Schnellschrift auf Schönschrift in den Grenzen von 0,01 mm bis 1 mm. Ein mittlerer Bewegungsweg beträgt ca. 0,15 mm.

Eine Gelenklagerung stellt die zweiteilige Ausführung des Hebels 15 als Verstellorgan 12 dar, wobei der Hebelabschnitt 15b durch die Teilung einen Spalt 20 bildet, der durch die Blattfeder 21 überbrückt wird, so daß ein spielfreies Gelenk für den Bewegungsweg in der Vertikalebene entsteht. Die Blattfeder 21 ist durch Punktschweißung auf dem einen Hebelteil und mittels Schrauben 22 auf dem anderen Hebelteil des Hebelabschnitts 15b befestigt.

Die Ankerbrücke 18 ist mittels auf dem Gehäuse 4b frei zugänglicher Einstellmittel 23, die eine Gewindeschraube 23a aufweisen, verstellbar, um die Größe des Arbeitsluftspalts 19 zu justieren oder anzupassen.

Das Verstellorgan 12 ist zwischen Endlagen, die den erwähnten Bewegungsweg begrenzen, verstellbar. Die untere Endlage wird durch den festen Anschlag 24 gebildet. Eine Feder 25 drückt den Hebel 15 gegen den Anschlag 24. Die obere Endlage wird durch die Ankerbrücke 18 bzw. den Arbeitsluftspalt 19 begrenzt. Der feste Anschlag 24 ist hierbei so ausgeführt, daß das Verstellorgan 12 nicht etwa mit den übrigen Druckdrahtführungen 26, 27 und 28 in Berührung kommt.

## Patentansprüche

1. Matrixdruckkopf mit verstellbarer Drucknadelführung, wobei zwischen Druckwiderlager (1) und Drucknadelantriebsbaugruppe (2) die Drucknadelverstellbaugruppe (11) mit dem im Druckkopfgehäuse (4b) befindlichen Drucknadelverstellantrieb und das an dem federnden Verstellorgan (12) befestigte Führungsmundstück (13) angeordnet sind, wobei ferner das Verstellorgan (12) im Bereich der Drucknadeln (3) etwa parallel zu den Drucknadeln (3) angeordnet ist und eine Verbindung zwischen einem Magnetkern (17a) und dem Verstellorgan (12) vorliegt,
dadurch gekennzeichnet,
daß das Verstellorgan (12) oberhalb der Drucknadeln (3) angeordnet ist, daß der Elektromagnet (17) zum Verstellorgan (12) etwa parallel liegt, daß mit dem Magnetkern (17a) eine Ankerbrücke (18) verbunden ist, wobei die Ankerbrücke (18) mit dem Verstellorgan (12) den Arbeitsluftspalt (19) bestimmt und daß das aus einem Hebel (15) bestehende Verstellorgan (12) zweiteilig ausgeführt ist und die beiden Hebelteile mittels einer Blattfeder (21) gelenkig für eine Bewegung in vertikaler Ebene verbunden sind.

2. Matrixdruckkopf nach Ansprüch 1,
dadurch gekennzeichnet,
daß der Elektromagnet (17) und die Ankerbrücke (18) über dem Verstellorgan (12) angeordnet sind.

3. Matrixdruckkopf nach den Ansprüchen 1 und 2,
dadurch gekennzeichnet,
daß die Ankerbrücke (18) verstellbar am Magnetkern (17a) des Elektromagneten (17) angeordnet ist.

4. Matrixdruckkopf nach den Ansprüchen 1 bis 3,
dadurch gekennzeichnet,
daß für die Verstellung der Ankerbrücke (18) ein von außen am Druckkopfgehäuse (4b) betätigbares Einstellmittel (23) vorgesehen ist.

5. Matrixdruckkopf nach den Ansprüchen 1 bis 4,
dadurch gekennzeichnet,
daß für eine Endlage des Verstellorgans (12) ein fester Anschlag (24) vorgesehen ist und daß das Verstellorgan (12) in Richtung des Anschlags (24) unter der Kraft einer Feder (25) steht.

## Claims

1. A matrix printer head with an adjustable printer pin guide, where the printer pin adjustment assembly (11), with the printer pin adjustment drive located in the printer head housing (4b), and the guide mouthpiece (13) attached to the resilient adjustment member (12), are arranged between the printing support (1) and the printer pin drive assembly (2), where moreover in the region of the printer pins (3) the adjustment member (12) extends approximately in parallel to the printer pins (3) and a connection exists between a magnetic core (17a) and the adjustment member (12), characterised in that the adjustment member (12) is arranged above the printer pins (3), that the electromagnet (17) extends approximately in parallel to the adjusting member (12), that the magnetic core (17a) is connected to an armature bridge (18), where the armature bridge (18) defines the operating air gap (19) with the adjusting member (12), and that the adjusting member (12) comprising a lever (15) is formed in two parts and that the two parts of the lever are articulated by means of a leaf spring (21) for movement in the vertical plane.

2. A matrix printer head as claimed in Claim 1, characterised in that the electromagnet (17) and the armature bridge (18) are arranged above the adjustment member (12).

3. A matrix printer head as claimed in Claims 1 and 2, characterised in that the armature bridge (18) is adjustably arranged on the magnetic core (17a) of the electromagnet (17).

4. A matrix printer head as claimed in Claims 1 to 3, characterised in that adjustment means (23), externally actuatable on the printer head housing (4b), are provided for the adjustment of the armature bridge (18).

5. A matrix printer head as claimed in Claims 1 to 4, characterised in that a fixed stop (24) is provided for an end position of the adjustment member (12) and that the adjustment member (12) is subject to the force of a spring in the direction of the stop (24).

## Revendications

1. Tête d'impression matricielle à guidage réglable des aiguilles d'impression, dans laquelle, entre la butée (1) et le sous-ensemble d'entraînement des aiguilles d'impression (2), sont agencés le sous-ensemble de réglage des aiguilles d'impression (11) avec l'entraînement de réglage des aiguilles d'impression se trouvant dans le carter (4b) de le tête d'impression, et l'embouchure de guidage (13) fixée à l'organe de réglage élastique (12), et, de plus, l'organe de réglage (12) est agencé dans la zone des aiguilles d'impression (3), à peu près parallèlement aux aiguilles d'impression (3), une liaison existant entre un noyau magnétique (17a) et l'organe de réglage (12),
caractérisée en ce que l'organe de réglage (12) est agencé au-dessus des aiguilles d'impression (3), en ce que l,électro- aiment (17) est à peu près parallèle à l'organe de réglage (12), en ce qu'un pont d'induit (18) est relié au noyau magnétique (17a), le pont d'induit (18) déterminant, avec l'organe de réglage (12), l'entrefer de travail (19), et en ce que l'organe de réglage (12), constitué d'un levier (15), est réalisé en deux pièces, et les deux parties du levier sont reliées, de façon articulée, au moyen d'un ressort à lame (21), pour se déplacer dans un plan vertical.

2. Tête d'impression matricielle selon la revendication 1,
caractérisée en ce que l'électroaimant (17) et le pont d'induit (18) sont agencés au-dessus de l'organe de réglage (12).

3. Tête d'impression matricielle selon les revendications 1 et 2,
caractérisée en ce que le pont d'induit (18) est agencé, de façon réglable, sur le noyau magnétique (17a) de l'électro-aimant (17).

4. Tête d'impression matricielle selon les revendications 1 à 3,
caractérisée en ce que, pour le réglage du pont d'induit (18), est prévu un moyen de réglage (23) actionnable de l'extérieur sur le carter (4b) de la tête d'impression.

5. Tête d'impression matricielle selon les revendications 1 à 4,
caractérisée en ce que, pour une position d'éxtrémité de l'organe de réglage (12), est prévue une butée fixe (24), et en ce que l'organe de réglage (12) est soumis à la force d'un ressort (25) en direction de la butée (24).
